# EUROPÄISCHE PATENTSCHRIFT

(11) **EP 2 394 750 B1**
(45) Veröffentlichungstag und Bekanntmachung des Hinweises auf die Patenterteilung: **23.07.2014**
(21) Anmeldenummer: 11180055.3
(22) Anmeldetag: 16.06.2010
(51) Int. Cl.: B08B 9/38, B08B 9/46

(54) **Verfahren zum Reinigen von Behältern und Reinigungsmaschine**
Method for cleaning containers and cleaning machine
Procédé de nettoyage de récipients et machine de nettoyage

(30) Priorität: 02.09.2009 DE 102009039762
(43) Veröffentlichungstag der Anmeldung: 14.12.2011
(62) Teilanmeldung aus: 10166144.5
(73) Patentinhaber: Krones AG, 93073 Neutraubling (DE)
(72) Erfinder: Folz, Cornelia, 13353 Berlin (DE); Momsen, Jan, 25852 Bordelum (DE); Humele, Heinz, 93107 Thalmassing (DE); Kirchhoff, Timm, 24977 Westerholz (DE); Wasmuht, Klaus Karl, 91792 Ellingen (DE); Hansen, Bernd, 25873 Rantrum (DE); Islinger, Thomas, 93138 Lappersdorf (DE); Weinholzer, Christoph, 94315 Straubing (DE)
(74) Vertreter: Grünecker, Kinkeldey, Stockmair & Schwanhäusser

(56) Entgegenhaltungen:
- EP-A2- 1 813 358
- DE-A1- 19 626 137
- DE-A1- 19 709 621
- DE-A1-102004 039 084
- DE-C- 197 053
- FR-A- 644 426
- GB-A- 722 399
- GB-A- 190 905 471

## Beschreibung

Die Erfindung betrifft ein Verfahren gemäß Oberbegriff des Patentanspruchs 1 und eine Reinigungsmaschine gemäß Oberbegriff des Patentanspruchs 10.

Beispielsweise in der Getränkeindustrie ist es bekannt, zum Reinigen von Behältern, insbesondere Flaschen aus Kunststoff oder Glas, in Reinigungsmaschinen mit zumindest einer Intensivreinigungsstation in Verbindung mit Wasser Chemikalien, wie Laugen oder Säuren, in beträchtlichem Ausmaß direkt an oder in den Behältern einzusetzen und dabei gegebenenfalls auch mit Wärme zu arbeiten. Diese bekannten Verfahren erfordern pro zu reinigendem Behälter einen erheblichen Aufwand an Wasser und Chemikalien, sowie erheblichen Energieaufwand zur Wärmeerzeugung. Der hohe Wasserbedarf ist u.a. dadurch bedingt, dass die Chemikalien nicht nur mit bestimmter Verdünnung zum Reinigungseinsatz gebracht werden müssen, sondern auch rückstandsfrei wieder zu entfernen sind. Dies resultiert in einem enormen Kostenaufwand für die Reinigung der Behälter, und kann auch deshalb zu indirekten Zusatzkosten führen, falls aufgrund nicht vollständig rückstandsfrei beseitigter Chemikalien Rückrufaktionen für durch Chemikalienreste kontaminierte, in die Behälter abgefüllte Getränke erforderlich werden. In der Abfüllund Verpackungstechnik beispielsweise von Mehrwegflaschen aus Glas oder Kunststoff ist die eingesetzte Reinigungsmaschine der größte Verbraucher an thermischer Energie und Chemikalien beispielsweise in Form von Laugen. Pro zu reinigende Flasche werden beispielsweise ca. 30 kJ an thermischer Energie und ca. 20 ml einer 2,5 %igen Lauge benötigt. Der jeweilige Intensivreinigungsschritt ist in der Regel auf das höchste Verschmutzungsniveau der Behälter abgestimmt, d.h., es wird vorausgesetzt, alle Behälter wären extrem und gleich stark verschmutzt, so dass Behälter mit geringerem oder ohne Verschmutzungsgrad, z.B. neue Behälter, stärker gereinigt werden als erforderlich, und dadurch Energie, Zeit und Reinigungsmedium vergeudet werden.

Die aus DE 196 26 137 A bekannte Reinigungsmaschine enthält eine Intensivreinigungsstation und außerhalb der Intensivreinigungsstation eine gesonderte und externe Reinigungsstation. In der Ausführungsform der Fig. 4 werden wegen eines zu starken Verschmutzungsgrades ausgesonderte Objekte außerhalb der Intensivreinigungsstation gesondert gereinigt und stromauf eines der Intensivreinigungsstation nachgeschalteten Inspektors wieder eingeschleust. Die Reinigungsmaschine wird ohne Vorreinigungsstation und mit Chemikalien betrieben, insbesondere bei der externen Reinigung ausgesonderter Behälter mit stark reaktiven Reinigungsmitteln und/oder Temperatureinwirkung. In der Intensivreinigungsstation für die nicht ausgesonderten Objekte werden alle Behälter gleichartig intensiv gereinigt, und nicht individuell abhängig vom detektierten Verschmutzungsgrad. Auch bei der Sonderreinigung außerhalb der Intensivreinigungsstation werden alle ausgesonderten Behälter gleichartig behandelt, gegebenenfalls mehrfach.

Bei der aus DE 10 2004 039 084 A bekannten Reinigungsmaschine erfolgt in einem Vorreinigungsschritt eine Desinfektion mit einem chemikalienhaltigen Spülmedium entweder des Reinigungsmediums oder einer Spülstation, oder des gesamten Innenraums der Waschmaschine. Die Intensivreinigung findet in einem einzigen Bad der Reinigungsmaschine mit einem geeigneten Reinigungsmedium statt, das beispielsweise eine Lauge ist. In dem Bad werden alle Behälter gleichartig intensiv gereinigt. Ein Umgebungsbedingungen abtastender Detektor steuert gegebenenfalls das Ionisieren zur Desinfektion. Der Detektor hat keinen Einfluss auf die Intensivreinigung.

In der aus DE 197 09 621 A bekannten Flaschenreinigungsmaschine werden nur die Außenoberflächen der Flaschen, d.h. die dekorierten Oberflächen, mit Trockeneisgranulat in einem Vorreinigungsschritt behandelt, ehe eine Intensivreinigung auch innen durchgeführt wird. Die Intensivreinigung erfolgt für alle Flaschen gleich und mit Chemikalien.

Aus GB 722 399 A ist es bekannt, Metallgussteile mit Metallschrot, Sand oder Nussschalengranulat und dgl. durch Abstrahlen zu reinigen und entgraten.

In der aus FR 644 426 A bekannten Flaschenreinigungsmaschine werden die Flaschen mit Metallkörnern oder Glasperlen oder Sand oder anderem körnigen Material unter Verwendung von Wasser gereinigt, wobei alle Flaschen gleich lang und gleich intensiv gereinigt werden, ohne zuvor ihren Verschmutzungsgrad zu detektieren.

Der Erfindung liegt die Aufgabe zugrunde, ein Verfahren der eingangs genannten Art sowie eine Reinigungsmaschine zum Durchführen des Verfahrens anzugeben, die eine zuverlässige Reinigung mit reduziertem Energieaufwand ermöglichen. Teil der Aufgabe ist die Schaffung einer Reinigungsmaschine für Flaschen, welche sehr kostengünstig betrieben werden kann.

Die gestellte Aufgabe wird mit den Merkmalen des Patentanspruchs 1 und den Merkmalen des Patentanspruchs 10 gelöst.

Da verfahrensgemäß die Intensivreinigung der Behälter chemikalienfrei und in einem für den erzielbaren Reinigungseffekt vorrangigen Intensivreinigungsschritt oder in zumindest einer Intensivreinigungsstation der Reinigungsmaschine entsprechend lange je nach automatisch detektiertem Verschmutzungsniveau erfolgt, werden Zeit, Energie und Reinigungsmedium eingespart und wird der Kostenaufwand für die Behälterreinigung erheblich reduziert. Zweckmäßig werden dabei nach der Vorreinigungsstation als zu stark verschmutzt detektierte Behälter vor dem Intensivreinigungsschritt ausgesondert, vorzugsweise auch nicht mehr brauchbare und/oder beschädigte Behälter. Das jeweils detektierte Verschmutzungsniveau bestimmt die Länge des jeweiligen, für den endgültigen Reinigungseffekt vorrangigen Intensivreinigungsschrittes für die nicht ausgesonderten Behälter.

In der Reinigungsmaschine erfolgt die Intensivreinigung so in Anpassung an detektierte Verschmutzungsniveaus, dass jeder Behälter chemikalienfrei zumindest im Wesentlichen so intensiv gereinigt wird, wie es aufgrund seines nach der Vorreinigungsstation in der Inspektionseinrichtung detektierten Verschmutzungsniveaus gerade nötig ist. So wird vermieden, manche Behälter zu stark intensiv zu reinigen. Wenigstens eine von der Inspektionseinrichtung gesteuerte Weiche leitet die Behälter je nach detektiertem Verschmutzungsniveau auf unterschiedlich lange, zueinander parallele Intensivreinigungsstrecken. Es wird ein ausreichender endgültiger Reinigungseffekt erzielt, ohne nennenswerte thermische Energie oder/und Chemikalien einsetzen zu müssen. In der Vorreinigungsstation wird mit Vorweichen und Hochdruckwasserstrahlen ebenfalls chemikalienfrei gearbeitet. In der Intensivreinigungsstation wird chemikalienfreies körniges Material enthaltendes Reinigungsmedium unter Druck verstrahlt, wobei das körnige Material entweder beim direkten Auftreffen eine intensive Reinigungswirkung entwickelt und/oder durch nachträgliche Relativbewegung und Reibungseinflüsse Verunreinigungen abträgt und abspült.

Das Verschmutzungsniveau der nicht ausgesonderten Behälter wird durch das Aussondern zu stark verschmutzter Behälter nach der Detektion in der Inspektionseinrichtung auf die Reinigungsfähigkeit des Reinigungsmediums in der Intensivreinigungsstation begrenzt.

Zweckmäßig werden Behälter mit unterschiedlich detektierten Verschmutzungsniveaus abhängig vom jeweiligen Verschmutzungsniveau in eine von mehreren unterschiedlich langen Intensivreinigungsstrecken eingeführt und darin entsprechend ihres Verschmutzungsgrades zumindest innenseitig intensiv gereinigt. Um die Intensivreinigung so effizient wie möglich auszuführen, ist es zweckmäßig, wenn die Behälter abhängig vom nach der Vorreinigung besser detektierbarem Verschmutzungsniveau über eine erste oder wenigstens eine zweite und längere Zeitdauer intensiv gereinigt werden. Je länger die Intensivreinigung durchgeführt wird, desto zuverlässiger werden auch hartnäckige Verunreinigungen entfernt. Dies bedeutet aber, dass jeder Behälter nur gerade so lange wie nötig intensiv gereinigt wird.

Besonders zweckmäßig wird zumindest in der Intensivreinigungsstation, z.B. mit Druckwasser oder Luft als Trägermedium und von dem Trägermedium geförderten körnigen Eis, Salz, Nussschalengranulat oder Kunststoffmaterial strahlgereinigt. Das körnige Material kann wieder verwendbar oder rückstandsfrei abbaubar oder wieder aufbereitbar sein, und entwickelt für Verunreinigungen zunächst eine intensive abrasive Reinigungswirkung, und zwar auch ohne Einsatz von Wärme.

Mit der abrasiven Reinigungswirkung tritt bei körnigem Eis ein besonders effizienter Kälteschock für die Verunreinigungen auf, durch den Verunreinigungen verspröden und kontrahieren und somit leicht ablösbar und entfernbar sind. Hierfür wird zweckmäßig als körniges Eis entweder Trockeneis aus Kohlendioxid oder Wassereis (Slurry-Eis) aus chemikalienfreiem Wasser aufgestrahlt oder injiziert. Das Trockeneis wird bei der Intensivreinigung vollständig rückstandsfrei in Kohlendioxid umgewandelt, das gegebenenfalls abgesaugt wird. Das Wassereis, das bei der Intensivreinigung schmilzt, spült abgelöste Verunreinigungen weg. Bei etwa gleichem Energiebedarf ist der Wasserbedarf mit körnigem Eis sowie der Abwasseranfall im Vergleich zu herkömmlichen wasserbasierten Verfahren mit Chemikalien um 90 % bis 95 % geringer. Es entstehen ferner kein Schaden auch an empfindlichen Oberflächen, da die Eiskörner schonend einwirken, und auch kein Staub, der gesondert entfernt werden müsste. Gegenüber einem Wasserstrahl-Hochdruckreiniger mit einem Wasserverbrauch bis zu 500 Liter pro Stunde werden bei der Reinigung mit Wassereis, z.B. Slurry-Eis, nur 55 Liter Wasser pro Stunde verbraucht. Der intensive Reinigungserfolg mit beispielsweise als Pellets ausgebildeten Eiskörnern beruht auf dem Abkühlungs- und Versprödungseffekt und dem mechanischen abrasiven Effekt. Speziell bei Trockeneis entstehen nach der Intensivreinigung keinerlei Flüssigkeitsrückstände. Dabei werden z.B. bei der Intensivreinigung 1,0 mm bis 5,0 mm, vorzugsweise etwa 2,0 mm große Eiskörner, vorzugsweise Pellets, mit einem Druck von etwa 3,0 bar bis 15,0 bar, vorzugsweise etwa 5,0 bar und/oder einer Geschwindigkeit von etwa 150 m/s bis 500 m/s, vorzugsweise etwa 300 m/s, aufgestrahlt. Dies führt innerhalb relativ kurzer Zeit zu einem intensiven Reinigungseffekt, vorzugsweise, im Innenbereich der Behälter und im Mündungsbereich.

Auch Nussschalengranulat kann mittels eines Trägermediums zur Einwirkung auf die Behälteroberfläche gebracht werden, derart, dass das Nussschalengranulat eine Relativbewegung an der Behälteroberfläche ausführt. Nussschalengranulat ist nicht nur ein kostengünstiges, "nachwachsendes" Reinigungsmedium, sondern erbringt auch eine überraschend effiziente Reinigungswirkung. Nussschalengranulat ist nahezu weltweit in großen Mengen und Spezifikationen erhältlich und universell sowohl zur Reinigung von aus Glas bestehenden Behältern als auch Kunststoffbehältern, wie PET-Flaschen, hervorragend geeignet, da es eine moderat abrasive Wirkung entfaltet. Ferner ist Nussschalengranulat gegebenenfalls mehrfach wieder verwendbar und in jedem Fall einfach biologisch abbaubar. Mit Nussschalengranulat lassen sich nicht nur Etiketten, Etikettenreste und Leim von der Außenoberfläche sondern auch z.B. Standardverschmutzungen von der Innenoberfläche der Behälter rasch und effizient entfernen. Dabei wird Nussschalengranulat mit einer Partikelgröße von etwa 0,1 mm bis etwa 1,0 mm, vorzugsweise bis etwa 0,8 mm, zur Einwirkung auf die äußere und/oder innere Behälteroberfläche gebracht, gegebenenfalls entweder trocken oder mit Wasser als Trägermedium.

Es wird das körnige Material, insbesondere das Eis, mit dem Trägermaterial in den Behälter unter Druck eingestrahlt, um die Innenoberfläche abzustrahlen und wird, vorzugsweise, anschließend oder gleichzeitig zwischen dem Behälter und den Druckstrahlen eine relative Rotationsbewegung erzeugt, und wird die abgestrahlte Innenoberfläche mit dem körnigen Material und dem Trägermaterial nochmals bearbeitet, gespült und endgültig gesäubert.

Bei einer zweckmäßigen Ausführungsform wird das körnige Material vor dem Intensivreinigungs-Verfahrensschritt desinfiziert, um keine Keime von außen einzutragen. Um die Kosten für den Materialeinsatz so gering wie möglich halten zu können, ist es zweckmäßig, überschüssige und/oder gebrauchte Reinigungsmedien zu sammeln und zumindest weitestgehend wieder aufzubereiten. Dies gilt vor allem für Wasser als das Trägermedium oder Schmelzwasser aus dem Eis, das der entfernten Verunreinigungen entledigt und gereinigt und im Kreislauf wieder eingesetzt wird.

Bei einer zweckmäßigen Verfahrensvariante wird zur Reinigung der Behälter-Innenoberfläche der Behälter mit einem Gemisch von Wasser und Nussschalengranulat oder nur Nussschalengranulat zumindest teilgefüllt, und wird der Behälter geschüttelt und/oder rotiert, um die abrasive Wirkung an der Innenoberfläche auszuüben. Standardverschmutzungen der Innenoberfläche werden so besonders effizient und rasch entfernt.

Jeder Behälter wird in wenigstens einem Vorreinigungsschritt mit chemikalienfreiem Wasser benetzt und werden Verunreinigungen eine vorbestimmte Zeitdauer vorgeweicht. Hauptsächlich äußere Verunreinigungen werden dann durch Hochdruck-Wasserstrahlen aus chemikalienfreiem Wasser entfernt. Dies wird vor allem an der Außenseite des Behälters, z.B. beim Etikett oder einer Etikettenhülse durchgeführt. Nachfolgend wird der Behälter wenigstens eine weitere, ebenfalls verschmutzungsgradabhängig vorbestimmte Zeitdauer durch Druckstrahlen mit dem körnigen Material intensiv gereinigt, und anschließend mit chemikalienfreiem Wasser gespült.

Eine abschließende chemikalienfreie Desinfektion lässt sich durch Applizieren und Verbrennen von Gas oder einer rückstandsfrei verbrennbaren Substanz vornehmen, d.h. durch eine Flammdesinfektion, bei der geringfügig Energie zur Zündung verbraucht wird. Alternativ kann mit Ozon effizient desinfiziert werden, das Energie-Impulsen unterworfen werden kann, auch um zuverlässig in unschädliche Bestandteile aufgezehrt zu werden.

Sicherheitshalber können schließlich selbst vor der Desinfektion noch unvollständig gereinigte Behälter durch Inspizieren detektiert und entweder ausgesondert, wieder zur Vorreinigung oder zur Intensivreinigung zurückgefördert werden. Dadurch lässt sich die Fehlerquote an nicht ausreichend gereinigten Behältern nahezu bis auf Null reduzieren.

Bei einer zweckmäßigen Ausführungsform der Reinigungsmaschine ist der Intensivreinigungsstation ein Vorratsbehälter für körniges Eis, Salz, Nussschalengranulat oder Kunststoffmaterial, insbesondere für Eispellets, sowie eine Dosiervorrichtung für das körnige Material, eine Strahlanlage mit wenigstens einer Strahlpistole und wenigstens einer Strahldüse zugeordnet, wobei die Strahldüse und/oder die Strahlpistole, vorzugsweise und zur Steigerung bzw. Anpassung der Reinigungswirkung, gesteuert bewegbar und/oder rotierbar angeordnet sein kann bzw. können. Es kann optimal zweckmäßig sein, für das körnige Material eine Desinfektionsvorrichtung vorzusehen, um bei der Intensivreinigung keine Keime von außen einzutragen. Der Vorratsbehälter, die Dosiervorrichtung und die Druckstrahlanlage sind zur Bevorratung und Verarbeitung des jeweiligen körnigen Materials speziell ausgebildet. Diese materialspezifische Auslegung trägt dem Verarbeitungsverhalten des körnigen Materials, z.B. Nussschalengranulats, speziell Rechnung.

Bei einer weiteren Ausführungsform weisen zumindest die Vorreinigungsstation und die Intensivreinigungsstation Flüssigkeits-Sammeleinrichtungen auf, die an Reinigungs- und Wiederaufbereitungseinrichtungen angeschlossen sein können, welche direkt in der Reinigungsmaschine enthalten oder außerhalb derselben platziert sind. Auf diese Weise wird zumindest Wasser im Kreislauf mit nur vernachlässigbar geringen Verlusten an tatsächlich abzuführendem Abwasser eingesetzt. Abgelöste Verunreinigungen werden ausgesondert und beseitigt.

Bei einer zweckmäßigen Ausführungsform sind mindestens zwei unterschiedlich lange Intensivreinigungsstrecken in der Intensivreinigungsstation parallel vorgesehen, und über Weichen verknüpft. Die Weichen werden von einer Behälter-Inspektionsstation gesteuert, abhängig vom detektierten Verschmutzungsniveau der zur Intensivreinigungsstation geförderten Behälter. Die unterschiedlich langen Intensivreinigungsstrecken ermöglichen die Intensivreinigung der Behälter z.B. parallel und gleichzeitig in Gruppen mit unterschiedlichen Verschmutzungsgraden, an die der jeweilige Intensivreinigungsschritt angepasst ist, damit jeder Behälter individuell nur so intensiv gereinigt wird wie gerade nötig. Die Förderstrecke in der Reinigungsmaschine kann im Übrigen kontinuierlich laufen, oder Abschnitte unterschiedlicher Bewegungsgeschwindigkeiten umfassen, z.B. mit Pufferstrecken, und Hilfsförderstrecken zum Hängendtransport der Behälter, falls die Hauptförderstrecke zum Stehendtransport ausgelegt sein sollte. Beim Injizieren oder Abstrahlen mit dem körnigen Material können sich Komponenten der Strahlanlage gegebenenfalls mitbewegen, oder es werden die Behälter gegebenenfalls kurzzeitig lokal angehalten.

Die Reinigungsmaschine kann als Rundläufer oder als Linearläufer ausgebildet sein, z.B. abhängig von dem zur Verfügung stehenden Platz.

Der Erfindungsgegenstand wird anhand der Zeichnungen erläutert. Es zeigen.
- Fig. 1: eine Schemadarstellung einer Reinigungsmaschine für Behälter, hier Flaschen aus Kunststoff oder Glas,
- Fig. 2: einen vergrößerten Ausschnitt der Reinigungsmaschine von Fig. 1, und
- Fig. 3 bis 5: Schemadarstellungen zur Verdeutlichung eines Verfahrensschrittes bei der Intensivreinigung der Behälter.

Eine in den Fig. 1 und 2 gezeigte Reinigungsmaschine W dient beispielsweise zum Reinigen von Behältern B, die zumindest vorwiegend nach dem Mehrwegprinzip von Verbrauchern zurückgegeben und neuerlich befüllt werden. Speziell kann es sich hierbei um Kunststoff- oder Glasflaschen für die Getränkeindustrie handeln, für die zur Neubefüllung ein sehr hoher Reinigungsstandard und Hygienestandard einzuhalten sind.

Die in den Fig. 1 und 2 gezeigte Reinigungsmaschine W ist als Linearläufer ausgebildet, könnte alternativ aber auch als Rundläufer ausgebildet sein.

In der Reinigungsmaschine W sind in Förderrichtung der Behälter B mehrere Stationen 1 bis 10 hintereinandergeschaltet. Durch alle Stationen erstreckt sich eine Förderstrecke 11 zum Stehendtransport, der parallel Hilfsförderabschnitte 29 beispielsweise zum Hängendtransport oder Überkopftransport zugeordnet sind.

Die Station 1 ist eine Auspack- und Vorweichstation. Die Behälter B werden mittels eines Greifers 13, 16 beispielsweise aus Transportgebinden 12 gehoben und auf die Förderstrecke 11, z.B. ein Förderband, gestellt, derart, dass die Behältermündungen nach oben weisen. Von einer Vorweicheinrichtung 15 mit Wassersprühdüsen 22' werden die Behälter sowohl auf der Außen-oberfläche als auch innen mit Wasser benetzt, das Raumtemperatur haben kann und chemikalienfrei ist, um innen und/oder außen vorhandenen Schmutz und eventuelle Etiketten oder Etikettenhülsen vorzuweichen.

Im Einlauf der Station 2, die eine Vorreinigungsstation ist, ist eine Vorweichstrecke 3 vorgesehen, der eine Wendevorrichtung 18 zugeordnet ist, die die Behälter auf der Hilfsförderstrecke 29 auf dem Kopf stehend platziert, so dass das zum Vorweichen eingebrachte Wasser gegebenenfalls mit gelöstem Schmutz ablaufen kann. In der Station 2 sind zumindest oberseitig und unterseitig Hochdruck-Strahldüsen 22, gegebenenfalls beweglich, angeordnet, die mit Hochdruck-Wasserstrahlen ("Kärchern") Schmutz, Leim und Etiketten entfernen. Das ablaufende Wasser wird mit dem abgelösten Verunreinigungen von Sammeleinrichtungen 17 aufgefangen, einer Vorreinigungseinrichtung 23 zugeführt und dann in einer Hauptreinigungsvorrichtung 20 gereinigt und über eine Leitung 14 wieder in den Kreislauf geführt. In der Vorreinigungsvorrichtung 23 können Feststoffe und feste Verschmutzungen bei 19 abgesondert werden. In der Hauptreinigungsvorrichtung 20 kann "echtes" Abwasser bei 21 abgeführt werden.

Im Auslauf der Vorreinigungsstation 2 ist eine weitere Wendevorrichtung 18 vorgesehen, die die Behälter B um 180° wendet und auf der Förderstrecke 11 abstellt, ehe die vorgereinigten Behälter B in die nächste Station 4 einlaufen, die mittels einer Inspektionsvorrichtung 24 u.a. zur Verschmutzungsdifferenzierung dient.

Die nächste Station 5 ist eine Intensivreinigungsstation, in der die Behälter B mit wenigstens einem zumindest weitestgehend chemikalienfreien Reinigungsmedium intensiv gereinigt werden. Im Verlauf der Förderstrecke 11 in der Station 5 können drei Weichen 25, 26 und 27 vorgesehen sein. Die Weiche 25 wird beispielsweise von der Inspektionsvorrichtung 24 gesteuert, um ein vorbestimmtes detektiertes Verschmutzungsniveau aufweisende, nicht mehr zu reinigende, fehlerhafte oder nicht mehr verwertbare Behälter auszusondern und beispielsweise in einen Sammler 33 zu fördern. Die ein Stück weiter stromab platzierte Weiche 26 ist wie auch die noch weiter stromab liegende Weiche 27 einer zur hier geraden Intensivreinigungsstrecke 11a in der Station 5 parallelen aber längeren zweiten Intensivreinigungsstrecke 11b zugeordnet. Zumindest die Weiche 26 kann von der Inspektionsvorrichtung 24 gesteuert werden, um abhängig vom detektierten Verschmutzungsniveau, das niedriger ist, als das vorher zum Aussondern detektierte Verschmutzungsniveau, Behälter individuell über die längere Intensivreinigungsstrecke 11b oder die kürzere Intensivreinigungsstrecke 11a zu fördern. Zwischen den Weichen 26, 27 können die aufeinanderfolgend geförderten Behälter beabstandet werden, so dass aus der zweiten Intensivreinigungsstrecke 11 b wieder zurückkehrende Behälter problemlos in die erste Intensivreinigungsstrecke 11a einschleusbar sind.

In der Station 5 ist eine Strahlanlage A angeordnet, die beispielsweise körniges Material R verarbeitet, das z.B. direkt oder durch ein Trägermedium wie Luft oder Wasser mit hohem Druck und hoher Geschwindigkeit zumindest abrasiv auf die Behälter B zur Einwirkung gebracht wird, vorzugsweise im Inneren und im Mündungsbereich der Behälter. Die Hochdruck-Strahlanlage A wird näher anhand der Fig. 2 erläutert. Stromab der Strahlanlage A können Einrichtungen 28 vorgesehen sein, um die Behälter in eine Rotationsbewegung zu versetzen, während sie gefördert werden. Die so erzeugte Relativbewegung zwischen der Füllung des Reinigungsmediums und dem Behälter dient der weiteren Reinigung.

Die beispielsweise stromab der Strahlanlage A vorgesehenen Einrichtungen 28 können additiv mit Einrichtungen 28' kombiniert werden, die die Behälter in eine Schüttelbewegung versetzen, oder können alternativ durch die Einrichtungen 28' ersetzt sein, die die mit zumindest einer Teilbefüllung entweder nur trockenen körnigen Materials R oder in einem Gemisch mit einem Trägermedium wie Wasser zur Innenreinigung in eine Schüttelbewegung versetzen. Das Schütteln der Behälter zur Innenreinigung ist besonders bei Verwendung von Nussschalengranulat als das körnige Material R zweckmäßig.

Die Station 6 enthält eine weitere Wendevorrichtung 18, in der die stehend angeförderten Behälter B in eine Überkopflage gebracht werden, um sie zu entleeren. Die nachfolgende Station 7 ist eine Spülstation, in der die überkopfstehenden Behälter mit Wasser bzw. Hochdruckwasser abschließend innen und außen gespült werden. Den Stationen 6, 7 ist wie der Station 2 eine Vorreinigungsvorrichtung 23 und eine Hauptreinigungsvorrichtung 20 für aufgefangenes Wasser und gegebenenfalls körniges Material R oder geschmolzenes Eis nachgeschaltet, die gereinigtes Wasser, hier der Strahlanlage A, zuführt und in Sammeleinrichtungen 17 aufgefangenes Wasser von Verunreinigungen trennt.

Die Station 8 enthält eine weitere Inspektionsvorrichtung 24 zum automatischen Detektieren einer eventuellen Restverschmutzung, wobei eine nicht gezeigte Aussonderungsstation und/oder Rückführvorrichtung von der Inspektionsvorrichtung 24 steuerbar ist, um nicht ausreichend gereinigte Behälter auszusondern oder in die Station 2 oder in die Station 5 zurückzuführen.

Die Desinfektionsstation 9, beispielsweise zur Flammdesinfektion der z.B. überkopf geförderten Behälter B, enthält Düsen 30, die aus einem Reservoir 31 mit einem Gas wie z.B. Ozon oder einer rückstandsfrei verbrennbaren Substanz gespeist werden, um die Behälter zu füllen, ehe eine Zündeinrichtung 32 eine Verbrennung initiiert, um mit den entstehenden Flammen die Desinfektion der Behälter durchzuführen, vor allem innen und im Mündungsbereich auch außen. Zweckmäßig wird in der Desinfektionsstation 9 mit Ozon gearbeitet, das, vorzugsweise, durch wenigstens einen Energieimpuls, z.B. auf piezoelektrischem Weg, beaufschlagt werden kann, um nachhaltig zu desinfizieren, und sich dabei rückstandsfrei aufzehrt (z.B. in Sauerstoff und freie Radikale zerfällt).

An die Desinfektionsstation 9 schließt sich in der Station 10 eine weitere Wendevorrichtung 18 an, die die Behälter B aus der Überkopflage wieder zum Stehendtransport auf die Förderstrecke 11 überführt.

Fig. 2 verdeutlicht schematisch die Stationen 4 und 5 der Reinigungsmaschine W von Fig. 1. Bei dieser Ausführungsform der Reinigungsmaschine W ist die Station 5 mit den hier zwei (oder mehreren) unterschiedlich langen Intensivreinigungsstrecken 11a, 11b für eine Intensivreinigung unter Verwendung eines körnigen Materials R konzipiert. Dieses körnige Material R sollte eine bestimmte Korngröße haben, rückstandsfrei zugesetzt werden können, oder sich sogar bei der Intensivreinigung rückstandsfrei aufbrauchen, z.B. als Slurry-Eis vollständig zu Wasser schmelzen, keinen Staub erzeugen, und die Oberfläche, speziell im Mündungsbereich oder im Inneren der Behälter nicht verletzen, jedoch z.B. vorgeweichte, Verunreinigungen zumindest mit Aufprallenergie und/oder durch eine abrasive Einwirkung vollständig ablösen.

Das körnige Material R kann aus Metall, Kunststoff, Sand, Salz oder dgl. bestehen, wobei Salz den Vorteil bietet, sich zumindest in Kontakt mit etwas Wasser allmählich aufzulösen. Alternativ ist das körnige Material R in Fig. 2 Eis, und zwar entweder Trockeneis aus Kohlendioxid oder Wassereis (Slurry-Eis) aus chemikalienfreiem Wasser, beispielsweise in Pelletform mit einer bestimmten Korngröße.

Die Eiskörner werden zweckmäßig direkt oder mit einem Trägermedium unter Druck gefördert und appliziert. Das Trägermedium M ist entweder Druckluft oder Druckwasser. Die Eisstrahl-Technik vereinigt mehrere Vorteile. Die etwa 2,0 mm großen Eiskörner oder Partikel werden, z.B. mit Druckluft, bei einem Druck von etwa 5 bar auf die zu reinigende Oberfläche aufgebracht bzw. in die Behälter injiziert. Die Eiskörner reinigen dabei durch ihre Aufprallenergie und Abrasion auf mechanischem Weg. Sie schmelzen allmählich und spülen abgelöste Verschmutzungen von der Oberfläche ab. Trockeneis aus Kohlendioxid verdunstet rückstandsfrei. Die Eisstrahl-Technik kann mit Wassereis (Slurry-Eis) sogar in geschlossenen Räumen eingesetzt werden. Bei Trockeneis empfiehlt sich die Absaugung des entstehenden Kohlendioxids. Selbst empfindliche Oberflächen werden durch die relativ weichen Eiskörner bei der Intensivreinigung nicht beschädigt. Es entsteht deshalb auch kein Staub, der gesondert entfernt werden müsste. Wie bereits erwähnt, sind in der Station 5 Rotiervorrichtungen 28 vorgesehen, um die mit dem Reinigungsmedium (körniges Material R und Trägermedium M, wie Luft oder Wasser) zumindest teilgefüllten Behälter entweder in einer Drehrichtung oder in wechselnden Drehrichtungen zu rotieren, während sie weitergefördert werden, so dass zwischen der Reinigungsmedium-Füllung in jedem Behälter und der Behälterinnenwand eine relative Drehbewegung entsteht, bei der angelöste oder weitgehend gelöste Verschmutzungen endgültig abgespült und in Bewegung gehalten werden, und bei der vor allem das körnige Material R die Innenwand weiterhin abrasiv beaufschlagt und zusammen mit dem Trägermaterial spült, wobei das körnige Material durch Zentrifugalkraft nach außen und in den Kontakt mit der Innenwand gebracht wird. Somit kommt das körnige Material zweifach zur Wirkung, zunächst beim Druckstrahlen aus der Strahlpistole 40, und danach bei der Rotationsbewegung.

Im Fall von Eis als körniges Material R (Trockeneis oder Wassereis) hat das körnige Material ebenfalls mindestens zwei Reinigungseffekte. Neben der abrasiven Wirkung, d.h. aufgrund der Aufprallenergie beim Abstrahlen der Innenwand des Behälters B bzw. beim Injizieren in den Behälter, ziehen sich getroffene Verunreinigungen, falls sie nicht sofort aufgebrochen und abgelöst worden sind, durch die starke Unterkühlung (im Fall von Trockeneis aus Kohlendioxid beispielsweise -79°C) zusammen und verspröden. Durch entstehende Thermospannungen und unter dem Einfluss der Aufprall- oder Bewegungsenergie der Eiskörner lösen sich dann diese Verschmutzungen leicht von der Oberfläche. Zumindest die nachfolgend auftreffenden Eiskörner tragen diese schon teilgelösten Verunreinigungen vollständig ab. Im Fall von Trockeneis löst sich dieses nach dem Auftreffen vollständig in Gas auf, das in die Atmosphäre zurückgeht, aus der es ursprünglich gewonnen wurde. Bei Trockeneis gibt es praktisch keine Flüssigkeitsrückstände, so dass der abrasive Reinigungseffekt beim Abstrahlen, gegebenenfalls mit mehreren Bewegungszyklen der Strahldüsen 41 bzw. Strahlpistole 40 bis zum Grund des Behälters, sehr effizient ist. Es könnte gegebenenfalls auch zusätzlich Wasser eingesetzt werden. Im Fall von Körnern aus Wassereis, direkt aufgestrahlt oder mit Druckluft oder Druckwasser, schmilzt dieses allmählich, wodurch abgelöste Verunreinigungen effizient weggespült und in einer Zirkulationsbewegung im Behälter gehalten werden, und sich nicht nochmals absetzen.

Der Station 5 in Fig. 2, die die Intensivreinigungsstation der Reinigungsmaschine W beispielsweise von Fig. 1 repräsentiert, weist einen Vorratsbehälter 34 für körniges Material R, insbesondere Eispellets wie Slurry-Eis, auf oder ist an einen solchen angeschlossen. Der Vorratsbehälter 34 kann isoliert und/oder gekühlt sein. Vom Vorratsbehälter 34 erstreckt sich eine Zufuhr über eine Dosiervorrichtung 35 zu einer Mischvorrichtung 37, an die auch eine Zufuhr 38 für das Trägermedium M, hier Wasser beispielsweise aus der Station 6, 7 oder chemikalienfreies Reinwasser angeschlossen ist. In dieser Zufuhr 38 kann eine Druck- und/oder Mengenregeleinrichtung 39 oder dgl. enthalten sein. Im Fall von Trockeneis aus Kohlendioxid oder Slurry-Eis kann der Mischvorrichtung 37 Druckluft, beispielsweise von einem Kompressor, über eine Druckregel- und Mengeneinstellvorrichtung zugeführt werden.

Um sicherzustellen, dass bei der Intensivreinigung keine zusätzlichen Keime eingetragen werden, kann eine Desinfektionsvorrichtung 36 zumindest für das körnige Material R vorgesehen sein.

Von der Mischvorrichtung 37 wird zumindest eine Strahl pistole 40 gespeist, die, vorzugsweise, spezielle Hochleistungsdüsen 41 besitzt, und, gegebenenfalls, in Richtung der Pfeile in Fig. 2 relativ zur Förderstrecke 11, 11a linear und/oder rotatorisch verstellbar ist.

Für den Fall, dass zumindest zwei unterschiedlich lange Intensivreinigungsstrecken 11a, 11 b und die Weichen 27 vorgesehen sind, ist stromab der Strahlpistole 40 (zweckmäßigerweise einer Gruppe Strahlpistolen) eine Vereinzelungsvorrichtung 42 vorgesehen, um die aufeinanderfolgend entlang der Förderstrecke 11 transportierten Behälter B zu beabstanden.

Beispielsweise fallen in Fig. 2 die Eiskörner aus dem Vorratsbehälter 34 über die Dosiervorrichtung 35 in einen Ausgangskrümmer der Strahlpistole 40, die mit Druckluft gespeist wird und einen relativ schonenden Ansaugdruck für die Eiskörner erzeugt. Durch die Druckluft werden die Eiskörner auf etwa 300 m/s beschleunigt. Durch die exakt berechneten Hochleistungs-Strahldüsen 41 wird nun das Reinigungsmedium aus den Eiskörnern (Pellets) und der Druckluft auf die zu reinigende Oberfläche, z.B. die Innenoberfläche und den Mündungsbereich, des Behälters gestrahlt. Dabei kann mit einem Druck von etwa 5 bar gearbeitet werden. Die vorerwähnten Korngrößen, der Druckbereich und die Geschwindigkeit können natürlich in einem breiten Bereich variiert werden.

Falls das körnige Material Metall, Kunststoff, Sand, Salz oder dgl. ist, kann als Trägermedium ebenfalls entweder Druckluft oder Druckwasser verwendet werden. Der Verwendung von Eis, insbesondere Slurry-Eis, als das körnige Material wird der Vorzug gegeben, weil es für die Behälter wenig aggressiv wirkt und entweder verdunstet oder zu Wasser schmilzt. Bei anderen körnigen Materialien muss das jeweils eingesetzte körnige Material, das überschüssig ist oder gebraucht anfällt z.B. über die Sammeleinrichtungen 17 (Tröge oder dgl.) gesammelt und bei der Wiederaufbereitung des Wassers zuvor ausgesondert und gesondert wieder aufbereitet werden. Salz lässt sich hingegen in gelöster Form bei der Aufbereitung des Wassers durch Entsalzen beseitigen und entweder entsorgen oder wiederverwenden.

Als das körnige Material R kann zweckmäßig ein Nussschalengranulat, beispielsweise mit einer Partikelgröße von etwa 0,1 mm bis 1,0 mm, vorzugsweise bis etwa 0,8 mm, zur Innen- und/oder Außenreinigung der Behälter in der Intensivreinigungsstation verwendet werden. Nussschalengranulat ist ein kostengünstiges Reinigungsmaterial, das biologisch abbaubar und gegebenenfalls einfach recycelbar ist und praktisch weltweit in nahezu unbegrenzten Mengen als nachwachsender Rohstoff zur Verfügung steht, und beispielsweise ein Abfallprodukt von Produktionsverfahren ist, bei denen Nusskerne verarbeitet werden. Das Nussschalengranulat kann bei der Intensivreinigung trocken oder beispielsweise mit Wasser als Trägermedium aufgestrahlt und/oder eingefüllt werden. Zur Innenreinigung mit Nussschalengranulat kann der Behälter geschüttelt und/oder rotiert werden, wodurch z.B. Standardverschmutzungen rasch abgelöst und einfach abgeführt werden. Bei der Außenreinigung hat sich Nussschalengranulat als besonders effizient zur Beseitigung von Etiketten, Etikettenresten und Leim bzw. Leimresten erwiesen.

In der Station 5 könnten mehrere Unterstationen jeweils mit Strahlpistolen 40 bzw. Strahldüsen 41 zum Einsatz gebracht werden, wobei, zweckmäßig, die Behälter zwischen diesen Unterstationen gewendet werden könnten, um jeweils ihres Inhalts aus Reinigungsmedium und Verschmutzungen entledigt zu werden. Zweckmäßig gibt es eine bestimmte Verweildauer in der Station 5, innerhalb derer das Reinigungsmedium zumindest im Inneren der Behälter agitiert wirkt. Nachdem die Behälter die Station 5 verlassen, werden sie (Fig. 1) durch die Wendevorrichtung 18 in der Station 6 gewendet, so dass ihr Inhalt abfließt (der gesammelt und gegebenenfalls unter Absonderung nicht mehr verwendbarer Teilsubstanzen wiederaufbereitet wird), ehe die Behälter in der Station 7 mit chemikalienfreiem Wasser gespült werden.

Die Fig. 3 bis 5 verdeutlichen schematisch den Ablauf bei der Intensivreinigung eines Behälters B beispielsweise in der Station 5 in den Fig. 2 und 1.

Der leere, mit dem Mündungsbereich nach oben weisend auf der Intensivreinigungsstrecke 11a stehende Behälter B wird in Fig. 3 aus den Strahldüsen 41 mit Druckstrahlen 43 beaufschlagt, die aus dem körnigen Material R und gegebenenfalls dem Trägermedium M generiert werden, z.B. aus mit Druckluft geförderten Trockeneis- oder Wassereis-Pellets. Die Strahlpistole 40 ist mit den untenliegenden Strahldüsen 41 beispielsweise in dem Behälter B eingeführt, um vom Behälterinnenboden allmählich nach oben die Innenwand abzustrahlen. Dabei können die Strahldüsen 41 in Richtung der gezeigten Pfeile auf- und abbewegt werden, und/oder rotiert werden. Gegebenenfalls sind an der Strahlpistole 40 auch Strahldüsen 41 zum Reinigen des außenliegenden Mündungsbereiches vorgesehen. Ferner können über die Länge der Strahlpistole 40 mehrere Strahldüsen 41 vorgesehen sein.

Bei einer alternativen Ausführungsform ist die Strahlpistole 40/Strahldüse 41 im Wesentlichen stationär so platziert, dass sie das Reinigungsmedium nur in den Behälter B injiziert, wobei z.B. der Behälter entweder kurzzeitig angehalten werden kann, oder sich die Strahlpistole kurzzeitig mit dem Behälter mitbewegen kann, oder die Injektion nur über die Zeitdauer erfolgt, während welcher der Behälter B die Strahldüse 41 passiert.

In beiden Fällen ist gemäß Fig. 4 dann in dem Behälter eine Füllung oder Teilfüllung aus dem körnigen Material R und dem Trägermedium M enthalten, wenn sich der Behälter B aus dem Bereich der Strahlpistole 40 weiterbewegt. Nun wird der Behälter B durch die Rotiervorrichtungen 28 in eine Drehung beispielsweise um seine Hochachse versetzt, so dass zur weiteren Reinigung zwischen der Füllung mit Flüssigkeitsreibung zum Behälter und dessen Innenwand eine Relativbewegung entsteht, bei der angelöste oder gelöste Verunreinigungen endgültig abgelöst und mitgenommen und in Bewegung gehalten werden, und beispielsweise durch Fliehkräfte oder die Strömungsdynamik das körnige Material R weiterhin gegen die Innenoberfläche gedrückt wird, und mit auch mechanischer Reibung jegliche Verunreinigungsreste ablöst, die dann in der Füllung aus dem körnigen Material R und dem Trägermedium M in Bewegung gehalten werden, und sich nicht mehr absetzen. Dabei wird eine vorbestimmte Verweildauer für diese Intensivreinigung in der Intensivreinigungsstrecke 11a eingehalten, die sich beispielsweise individuell nach dem durch die Inspektionsvorrichtung 24 detektierten Verschmutzungsniveau richten kann. Bei höherem Verschmutzungsgrad werden die betroffenen Behälter in der längeren Intensivreinigungsstrecke 11 b länger behandelt. Anschließend wird der in Fig. 5 gezeigte Behälter durch die Wendevorrichtung 18 gewendet, so dass die Füllung aus dem körnigen Material R, dem Trägermedium M und den abgelösten Verschmutzungen abfließen kann, wobei eine gewisse Zeitdauer zugestanden wird, so dass die Behälter gut abtropfen, ehe sie in der Station 7 mit Wasser intensiv gespült werden.

In Fig. 4 kann alternativ oder additiv zu den Einrichtungen 28 zum Rotieren der Behälter wenigstens eine Einrichtung 28' zum Schütteln der Behälter vorgesehen sein, um diese an der Innenoberfläche bei der Innenreinigung der abrasiven Wirkung des körnigen Materials R auszusetzen. Das Schütteln, mit oder ohne gleichzeitige Rotation, ist besonders zweckmäßig bei Verwendung von Nussschalengranulat als das körnige Material R.

In der Desinfektionsstation 9 wird Gas oder eine andere rückstandsfrei verbrennbare Substanz in den Behälter B injiziert und z.B. gezündet, und wird die nach der Zündung entstehende Flamme auch gezielt auf die Außenseite des Mündungsbereiches des Behälters gerichtet, um auch diesen Bereich zu desinfizieren. Vorzugsweise wird mit Ozon, und gegebenenfalls piezoelektrisch erzeugten Energieimpulsen eines Generators gearbeitet.

Der weitgehend chemikalienfrei und ohne nennenswerten Einsatz von Wärmeenergie durchgeführte Verfahrensablauf mit Sluny-Eis, Aussonderung zur stark verschmutzter oder nicht mehr brauchbarer Behälter B schon vor der Intensivreinigung, zumindest einer Strafrunde stärker verschmutzter Behälter, und der Desinfektion mit Ozon wird aus mehreren Gründen als besonders zweckmäßig und kostengünstig angesehen. Durch die automatische Inspektion und Aussonderung vor der Intensivreinigung wird ein vorbestimmtes zulässiges Verschmutzungsniveau begrenzt, das bewusst auf die Reinigungsfähigkeit des körnigen Materials R, z.B. Slurry-Eis, abgestimmt werden kann. Kaum oder wenige verschmutzte Behälter B werden dann zügig gereinigt. Stärker verschmutzte Behälter B, gegebenenfalls bis zum vorbestimmten Verschmutzungsniveau, werden länger oder sogar mehrfach gereinigt, gegebenenfalls unter erneuter Applikation des körnigen Materials, wobei entlang der Intensivreinigungsstrecke durchaus mehrfach körniges Material appliziert werden könnte. Im Fall von Slurry-Eis oder Wassereis schmilzt dieses zu Wasser, das durch Wenden der Behälter mit den Verschmutzungen nur durch Schwerkraft entfernt und/oder mit Reinwasser rückstandsfrei ausgespült wird. Durch die ablaufbedingte Verweildauer bis zur Desinfektion sind die intensiv gereinigten Oberflächen wenn überhaupt nur noch geringfügig benetzt, so dass das Ozon seine Desinfektionswirkung sehr effizient ausspielen kann, gegebenenfalls unterstützt durch Energieimpulse, die einfach auf piezoelektrischem Wege (oder auf andere Weise) im Ozon einwirken, das rückstandsfrei in Sauerstoff und freie Radikale aufgezehrt wird. Insgesamt wird somit eine immense Kostenersparnis erzielt, im Vergleich mit konventionellen Verfahren, vor allem da keine Chemikalien, kaum von außen oder in Reinigungsmedien eingebrachte thermische Energie, und sehr viel weniger Wasser eingesetzt werden.

Die vor allem bei der Inspektionsstation 24 ausgesonderten Behälter müssen nicht notwendigerweise verworfen werden, sondern können zur weiteren Kosteneinsparung gesammelt und auf andere, z.B. aggressivere Weise separat gereinigt oder speziell vorgereinigt und dann zu einem neuen Versuch wieder in das Verfahren eingeschleust werden. Denn es kann sich hierbei durchaus um einen nennenswerten Anteil aller zu reinigenden Behälter handeln, der bewusst zunächst ausgesondert wird, um das vorbestimmte und auf das Verfahren und/oder die Reinigungsfähigkeit des körnigen Materials R, insbesondere Slurry-Eis, abgestimmte Verschmutzungsniveau zu begrenzen.

Ein wichtiger Aspekt besteht darin, bei der Intensivreinigung ein z.B. auf die Verfahrenseffizienz oder die Reinigungswirkung des körnigen Materials bewusst begrenztes Verschmutzungsniveau herzustellen, indem als ungeeignet detektierte Behälter ausgesondert werden. Dies wird zweckmäßig nach der Vorreinigung durchgeführt, um höhere Detektionsgenauigkeit zu erzielen. Es kann auch zweckmäßig sein, zwischen der Intensivreinigungsstation und der Desinfektionsstation eine Spülstation anzuordnen, in der die Behälter mit chemikalienfreiem Wasser, gegebenenfalls sicherheitshalber ausgespült oder abgespült werden.

## Patentansprüche

1. Verfahren zum Reinigen von Behältern (B), insbesondere Flaschen aus Glas oder Kunststoff, in einer Reinigungsmaschine (W), in der in mehreren, wenigstens eine Vorreinigungsstation (2) und wenigstens eine nachgeschaltete Intensivreinigungsstation (5) umfassenden Stationen (1 bis 9) und darin durchgeführten Verfahrensschritten mindestens ein Reinigungsmedium unter Druck auf und/oder in die durch die Reinigungsmaschine (W) geförderten Behälter (B) zur Einwirkung gebracht wird, **dadurch gekennzeichnet, dass** das Verschmutzungsniveau der Behälter (B) nach der Vorreinigungsstation (2) vor wenigstens einem Intensivreinigungsschritt zur Verschmutzungsdifferenzierung automatisch durch Inspizieren detektiert wird, und dass Behälter (B) mit einem detektierten vorbestimmten Verschmutzungsniveau ausgesondert und nicht ausgesonderte Behälter (B) in wenigstens einem Intensivreinigungsschritt abhängig vom detektierten Verschmutzungsniveau dieser nicht ausgesonderten Behälter, das niedriger ist als das zum Aussondern detektierte vorbestimmte Verschmutzungsniveau, individuell chemikalienfrei mit einem körniges Material (R) enthaltenden Reinigungsmedium (RM) so lange intensiv gereinigt werden, wie für das detektierte Verschmutzungsniveau gerade nötig.

2. Verfahren nach Anspruch 1, **dadurch gekennzeichnet, dass** relative Dreh- und/oder Schüttelbewegungen der Behälter gesteuert und/oder bereits intensiv gereinigte Behälter wiederholt intensiv gereinigt werden.

3. Verfahren nach Anspruch 1, **dadurch gekennzeichnet, dass** das Verschmutzungsniveau der in der Intensivreinigungsstation (5) intensiv zu reinigenden Behälter (B) durch das Aussondern der Behälter (B) vor dem Intensivreinigungsschritt im Hinblick auf die Reinigungsfähigkeit des Reinigungsmediums (RM) beim Intensivreinigungsschritt begrenzt wird.

4. Verfahren nach Anspruch 1, **dadurch gekennzeichnet, dass** jeder nicht ausgesondertes Behälter (B) abhängig vom jeweils detektierten Verschmutzungsniveau in eine von mehreren unterschiedlich langen Intensivreinigungsstrecken (11 a, 11 b) eingeführt und darin entsprechend dem detektierten Verschmutzungsniveau individuell gerade so lange wie nötig zumindest innenseitig intensiv gereinigt wird.

5. Verfahren nach Anspruch 1, **dadurch gekennzeichnet, dass** zumindest die Innenoberfläche jedes nicht ausgesonderten Behälters (B) mit in Wasser oder Luft als Trägermedium (M) unter Druck gefördertem, vorzugsweise recycelbarem und/oder rückstandsfrei abbaubarem, körnigem Eis, Salz, Nussschalengranulat oder Kunststoffmaterial zumindest abgestrahlt wird.

6. Verfahren nach Anspruch 5, **dadurch gekennzeichnet, dass** Trockeneis aus Kohlendioxid oder Wassereis wie Slurry-Eis aufgestrahlt oder injiziert wird.

7. Verfahren nach Anspruch 5, **dadurch gekennzeichnet, dass** mit einem Gemisch von Wasser und Nussschalengranulat oder nur mit Nussschalengranulat zumindest teilbefüllte Behälter (B) beim Intensivreinigungsschritt geschüttelt und/oder rotiert werden.

8. Verfahren nach Anspruch 1, **dadurch gekennzeichnet, dass** die Behälter (B) in wenigstens einem Vorreinigungsschritt in der Vorreinigungsstation (2) im Wesentlichen allseitig mit chemikalienfreiem Wasser benetzt, innenliegende Verunreinigungen eine vorbestimmte Zeitdauer vorgeweicht und die Behälter durch Hochdruckstrahlen mit chemikalienfreiem Druckwasser außenseitig vorgereinigt werden.

9. Verfahren nach Anspruch 8, **dadurch gekennzeichnet, dass** vor einer auf den Intensivreinigungsschritt folgenden Desinfektion noch unvollständig gereinigte Behälter (B) durch automatische Inspektion detektiert und ausgesondert oder wieder in die Vorreinigungsstation (2) oder die Intensivreinigungsstation (5) eingeschleust werden.

10. Reinigungsmaschine (W) für Behälter (B), insbesondere Flaschen aus Glas oder Kunststoff, mit mehreren entlang wenigstens einer Behälter-Handlings- und -Förderstrecke (11, 29) angeordneten, wenigstens eine Vorreinigungsstation (2) mit einer Hochdruck-Wasserstrahl- und Vorweich-Vorreinigungsstrecke (V) und wenigstens eine nachgeschaltete Intensivreinigungsstation (5) umfassenden Stationen (1 bis 9), in denen durch die Reinigungsmaschine (W) geförderte Behälter (B) mit wenigstens einem unter Druck zumindest innen applizierten Reinigungsmedium (RM) gereinigt werden, **dadurch gekennzeichnet, dass** zwischen der Vorreinigungsstation (2) und der Intensivreinigungsstation (5) eine Inspektionsstation (4) mit einer Inspektionsvorrichtung (24) zum Detektieren von Behälter-Verschmutzungsniveaus, zur Verschmutzungsdifferenzierung und zum Aussondern von Behältern (B) mit einem im Hinblick auf die Reinigungsfähigkeit des Reinigungsmediums (RM) beim Intensivreinigungsschritt begrenzten, vorbestimmten Verschmutzungsniveau und zum Fördern nicht ausgesonderter Behälter mit einem gegenüber dem vorbestimmten detektierten Verschmutzungsniveau niedrigeren detektierten Verschmutzungsniveau in die Intensivreinigungsstation (5), und dass in der Intensivreinigungsstation (5) die Reinigungsfähigkeit des Reinigungsmediums (RM) beeinflussende Einrichtungen (25, 26, 27, 28, 28', 35, 37, 38, 39) vorgesehen sind, von denen wenigstens eine als Weiche ausgebildete Einrichtung (25, 26, 27) über die Inspektionseinrichtung (24) steuerbar ist, um nicht ausgesonderte Behälter (B) chemikalienfrei und mit dem körniges Material (R) enthaltenden Reinigungsmedium (RM) je nach detektiertem Verschmutzungsniveau auf unterschiedlich lange, parallel zueinander angeordnete Intensivreinigungsstrecken (11a, 11b) zu leiten und individuell so lange intensiv zu reinigen, wie für das detektierte Verschmutzungsniveau dieser Behälter (B) gerade nötig.

11. Reinigungsmaschine nach Anspruch 10, **dadurch gekennzeichnet, dass** die Einrichtungen (28, 28', 35, 37, 38, 39, 25, 26, 27) zumindest eine aus folgender Gruppe umfassen: Einrichtungen zum Bewegen einer Strahlanlage (A) und/oder von Strahlpistolen (40) und/oder von Strahldüsen (41), zum Rotieren und/oder Schütteln der Behälter (B).

12. Reinigungsmaschine nach Anspruch 11, **dadurch gekennzeichnet, dass** der Intensivreinigungsstation (5) ein Vorratsbehälter (34) für körniges Eis, insbesondere Eispellets und/oder Salz und/oder Nussschalengranulat und/oder Kunststoffmaterial, und als Einrichtungen (35, 37, A) eine Dosiereinrichtung für das körnige Material (R) sowie eine Mischvorrichtung für das Reinigungsmedium (RM), und eine Druck-Strahlanlage mit wenigstens einer, vorzugsweise gesteuert bewegbaren, Strahlpistole (40) mit wenigstens einer Strahldüse (41) zugeordnet sind.

13. Reinigungsmaschine nach Anspruch 10, **dadurch gekennzeichnet, dass** zumindest die Vorreinigungsstation (2) und die Intensivreinigungsstation (5) Sammeleinrichtungen (17) für das Reinigungsmedium (RM) aufweisen, denen Reinigungs- und Wiederaufbereitungseinrichtungen (20, 23) direkt zugeordnet oder die an Reinigungs- und Wiederaufbereitungseinrichtungen angeschlossen sind.

14. Reinigungsmaschine nach Anspruch 10, **dadurch gekennzeichnet, dass** in der Intensivreinigungsstation (5) mindestens zwei unterschiedlich lange, parallele Intensivreinigungsstrecken (11a, 11 b) vorgesehen sind.

## Claims

1. Method for cleaning containers (B), in particular bottles of glass or plastics, in a cleaning machine (W) in which in several stations (1 - 9) comprising at least one pre-cleaning station (2) and at least one downstream intensive cleaning station (5) by process steps executed therein at least one cleaning medium is allowed to act with a cleaning effect under pressure on and/or in the containers (B) conveyed through the cleaning machine (W) **characterised in that** the contamination level of the containers (B) is automatically detected downstream of the pre-cleaning station ((2) and prior to at least one intensive cleaning step by inspection for differentiating between contaminations, and that containers (B) having a predetermined detected contamination level are sorted out and non-sorted out containers (B) are individually and free of chemicals intensively cleaned in at least one intensive cleaning step depending on the detected contamination level of those non-sorted out containers as long as just necessary for the detected contamination level with a cleaning medium (RM) containing a granular material (R), which detected contamination level is lower than the contamination level predetermined for sorting out containers.

2. Method according to claim 1, **characterised in that** relative rotational and/or shaking movements of the containers are controlled and/or that already intensively cleaned containers repeatedly are cleaned intensively.

3. Method according to claim 1, **characterised in that** the contamination level of the containers (B) which are to be cleaned intensively in the intensive cleaning station (5) are limited by sorting out of containers (B) prior to the intensive cleaning step with a view to the cleaning capability of the cleaning medium (RM) in the intensive cleaning step.

4. Method according to claim 1, **characterised in that** each non-sorted out container (B) is introduced depending on the respective detected contamination level into one of several differently long intensive cleaning section (11 a, 11b) and is individually at least at the inner side intensively cleaned just as long as necessary for the detected contamination level.

5. Method according to claim 1, **characterised in that** at least the inner surface of each non-sorted out container (B) at least is blasted with granular ice, salt, nutshell granulate or plastic material conveyed under pressure in water or air as carrier medium (M),wherein ice, salt, nutshell granulate or plastic material preferably being recyclable and/or degradable without residuals.

6. Method according to claim 5, **characterised in that** dry ice made from carbon dioxide or water ice like slurry ice is blasted on or is injected.

7. Method according to claim 5, **characterised in that** containers (B) at least partially filled with the mixture of water and nutshell granulate or with nutshell granulate only are shaken and/or rotated during the intensive cleaning step.

8. Method according to claim 1, **characterised in that** the containers during at least one pre-cleaning step in the pre-cleaning station (2) are wetted substantially on all sides with water which is free of chemicals, that internal contaminations are pre-soaked for a predetermined time duration and that the containers are pre-cleaned at the outer sides by high pressure jets with pressurised water which is free of chemicals.

9. Method according to claim 8, **characterised in that** prior to a disinfection step following an intensive cleaning step still incompletely cleaned containers (B) are detected by automatic inspection and are sorted out or re-introduced into the pre-cleaning station (2) or into the intensive cleaning station (5).

10. Cleaning machine (W) for containers (B), in particular bottles of glass or plastic, with several stations (1 - 9) arranged along at least one container handling and conveying line (11, 29) and comprising at least one pre-cleaning station (2) including a high pressure water jet and pre-soaking, pre-cleaning section (V) and at least one downstream intensive cleaning station (5), within which containers (B) conveyed through the cleaning machine (W) are cleaned with a cleaning medium (RM) at least applied inside under pressure, **characterised in that** an inspection station (4) having an inspection device (24) for detecting container contamination levels, for differentiating between contamination levels and for sorting out containers (B) having a detected predetermined contamination level which is limited with a view to the cleaning capability of the cleaning medium (RM) during the intensive cleaning step, and for conveying non-sorted out containers having a detected contamination level which is lower compared to the predetermined contamination level into the intensive cleaning station (5), and that in the intensive cleaning station (5) assemblies (25, 26, 27, 28, 28', 35, 37, 38, 39) influencing the cleaning capability of the cleaning medium (RM) are provided, among which at least one assembly (25, 26, 27) is formed as a switch can be controlled via the inspection device (24) in order to direct non-sorted out containers (B) into differently long parallelly arranged intensive cleaning section (11 a, 11b) and to clean them depending on the detected contamination level free of chemicals and with the cleaning medium (RM) containing the granular material (R) individually and intensively as long as just necessary for the respective detected contamination level.

11. Cleaning machine according to claim 10, **characterised in that** the assemblies (28, 28', 35, 37, 38, 39, 25, 26, 27) include at least one assembly out of the following groups: assemblies for moving a blasting system (A) and/or of blasting pistols (40) and/or of blasting nozzles (41) for rotating and/or shaking the containers (B).

12. Cleaning machine according to claim 11, **characterised in that** a storage container (34) for granular ice, in particular ice pellets and/or salt and/or nutshell granulate and/or plastic material and as assemblies (35, 37, A) a dosing device for the granular material (R) as well as a mixing device for the cleaning medium (RM) and a pressure blasting system having at least one blasting pistol (40) with at least one blasting nozzle (41) are associated to the intensive cleaning station (5), which blasting pistol (40), preferably, is moveable in controlled fashion.

13. Cleaning machine according to claim 10, **characterised in that** at least the pre-cleaning station (2) and the intensive cleaning station (5) comprise cleaning medium (RM) collecting assemblies (17) to which cleaning and recycling assemblies (20, 23) are directly associated or which collecting assemblies (17) are connected with cleaning and recycling assemblies.

14. Cleaning machine according to claim 10, **characterised in that** at least two differently long, parallel intensive cleaning sections (11 a, 11 b) are provided in the intensive cleaning station (5).

## Revendications

1. Procédé de nettoyage de contenants ou récipients (B), notamment des bouteilles en verre ou en matière plastique, dans une machine de nettoyage (W) dans laquelle, à l'intérieur de plusieurs postes (1 à 9) comprenant au moins un poste de pré-nettoyage (2) et au moins un poste de nettoyage intensif (5) en aval, et au cours des étapes de procédé, qui y sont effectuées, au moins un agent nettoyant sous pression est amené à agir sur et/ou dans les contenants (B) transportés à travers la machine de nettoyage (W),
**caractérisé en ce que** l'on procède à la détection automatique, par inspection, du niveau d'encrassement des contenants (B), après le poste de pré-nettoyage (2) et avant au moins une étape de nettoyage intense, pour la différenciation de l'encrassement, et **en ce que** des contenants (B) avec un niveau d'encrassement prédéterminé détecté sont triés et éliminés, et des contenants (B) non éliminés par le tri, sont, lors d'au moins une étape de nettoyage intensif, en fonction du niveau d'encrassement détecté de ces contenants non éliminés, qui est inférieur au niveau d'encrassement prédéterminé détecté pour le tri d'élimination, nettoyés individuellement de manière intensive, sans produits chimiques, à l'aide d'un agent nettoyant (RM) renfermant un matériau en grains (R), pendant une durée juste suffisante au regard du niveau d'encrassement détecté.

2. Procédé selon la revendication 1, **caractérisé en ce que** l'on commande des mouvements relatifs de rotation et/ou de secousses des contenants, et/ou **en ce que** des contenants déjà nettoyés de manière intensive sont à nouveau nettoyés de manière intensive.

3. Procédé selon la revendication 1, **caractérisé en ce que** le niveau d'encrassement des contenants (B) à nettoyer de manière intensive dans le poste de nettoyage intensif (5) est délimité par l'élimination par tri des contenants (B) avant l'étape de nettoyage intense se fondant sur la capacité de nettoyage de l'agent nettoyant (RM) lors de l'étape de nettoyage intense.

4. Procédé selon la revendication 1, **caractérisé en ce que** chaque contenant (B) non éliminé par le tri est introduit, en fonction du niveau d'encrassement respectivement détecté, dans un de plusieurs parcours de nettoyage intensif (11a, 11b) de longueur différente, et y est nettoyé individuellement de manière intensive, au moins à l'intérieur, juste aussi longtemps que nécessaire conformément au niveau d'encrassement détecté.

5. Procédé selon la revendication 1, **caractérisé en ce qu'**au moins la surface intérieure de contenants (B) n'ayant pas été éliminés par le tri, est au moins balayée par projection à l'aide de matériaux sous forme de grains, transportés sous pression dans de l'eau ou de l'air en tant que milieu porteur (M), de préférence recyclables et/ou pouvant être dégradés sans laisser de résidus, tels que de la glace, du sel, du granulat de coques de noix ou de la matière plastique.

6. Procédé selon la revendication 5, **caractérisé en ce que** l'on projette ou injecte de la glace sèche de dioxyde de carbone dite glace carbonique, ou de la glace hydrique telle un coulis de glace.

7. Procédé selon la revendication 5, **caractérisé en ce que** des contenants (B) au moins partiellement remplis d'un mélange d'eau et de granulat de coques de noix ou seulement de granulat de coques de noix, sont secoués et/ou mis en rotation lors de l'étape de nettoyage intensif.

8. Procédé selon la revendication 1, **caractérisé en ce qu'**au cours d'au moins une étape de pré-nettoyage dans le poste de pré-nettoyage (2), les contenants (B) sont mouillés sensiblement de tous côtés avec de l'eau exempte de produits chimiques, les salissures ou crasses situées à l'intérieur sont pré-trempées pendant un temps prédéterminé, et les contenants sont pré-nettoyés du côté extérieur par projection haute-pression d'eau sous pression, exempte de produits chimiques.

9. Procédé selon la revendication 8, **caractérisé en ce qu'**avant une désinfection succédant à l'étape de nettoyage intensif, des contenants (B) encore non suffisamment nettoyés sont détectés, par inspection, et éliminés ou à nouveau réintroduits dans le poste de prénettoyage (2) ou le poste de nettoyage intensif (5).

10. Machine de nettoyage (W) pour des récipients ou contenants (B), notamment des bouteilles en verre ou en matière plastique, comprenant plusieurs postes (1 à 9), qui sont agencés le long d'au moins un parcours de manutention et de transport de contenants (11, 29), et qui englobent au moins un poste de pré-nettoyage (2) avec un parcours de pré-nettoyage par projection d'eau sous haute-pression et pré-trempage (V), et au moins un poste de nettoyage intensif (5) en aval, postes dans lesquels les contenants (B) transportés à travers la machine de nettoyage (W) sont nettoyés à l'aide d'au moins un agent nettoyant (RM) appliqué sous pression au moins à l'intérieur, **caractérisée en ce qu'**il est prévu entre le poste de pré-nettoyage (2) et le poste de nettoyage intensif (5), un poste d'inspection (4) comprenant un dispositif d'inspection (24) pour détecter des niveaux d'encrassement de contenant, pour la différenciation de l'encrassement et pour éliminer par tri, des contenants (B) présentant un niveau d'encrassement prédéterminé délimité en prenant en considération la capacité de nettoyage de l'agent nettoyant (RM) lors de l'étape de nettoyage intensif, et pour transporter dans le poste de nettoyage intensif (5), les contenants non éliminés par le tri et présentant un niveau d'encrassement détecté, qui est inférieur au niveau d'encrassement prédéterminé détecté, et **en ce que** dans le poste de nettoyage intensif (5) sont prévus des dispositifs (25, 26, 27, 28, 28', 35, 37, 38, 39) influençant la capacité de nettoyage de l'agent nettoyant (RM), dont au moins un dispositif (25, 26, 27) réalisé sous forme d'aiguillage, peut être commandé par l'intermédiaire du dispositif d'inspection (24), pour diriger des contenants (B) non éliminés par le tri, en fonction du niveau d'encrassement détecté, sur des parcours de nettoyage intense (11a, 11b) de longueur différente et agencés parallèlement les uns aux autres, et pour les nettoyer individuellement de manière intensive, sans produits chimiques, à l'aide d'un agent nettoyant (RM) renfermant un matériau en grains (R), pendant une durée juste suffisante au regard du niveau d'encrassement détecté de ces contenants (B).

11. Machine de nettoyage selon la revendication 10, **caractérisée en ce que** les dispositifs (28, 28', 35, 37, 38, 39, 25, 26, 27) comprennent au moins l'un parmi le groupe suivant : dispositifs pour déplacer une installation de projection (A) et/ou des pistolets de projection (40) et/ou de buses de projection (41), pour mettre en rotation et/ou pour secouer les contenants (B) .

12. Machine de nettoyage selon la revendication 11, **caractérisée en ce qu'**au poste de nettoyage intense (5) sont associés un réservoir (34) pour de la glace en grains, notamment des pellets de glace et/ou du sel en grains et/ou du granulat de coques de noix et/ou une matière plastique en grains, et, en tant que dispositifs (35, 37, A), un dispositif de dosage pour le matériau en grains (R), ainsi qu'un dispositif mélangeur pour l'agent nettoyant (RM), et une installation de projection sous pression avec au moins un pistolet de projection (40), qui de préférence est mobile de manière commandée et comporte au moins une buse de projection (41) .

13. Machine de nettoyage selon la revendication 10, **caractérisée en ce qu'**au moins le poste de pré-nettoyage (2) et le poste de nettoyage intensif (5) comportent des dispositifs de collecte (17) pour l'agent nettoyant (RM), auxquels sont associés directement des dispositifs de nettoyage et de retraitement (20, 23), ou qui sont raccordés à des dispositifs de nettoyage et de retraitement.

14. Machine de nettoyage selon la revendication 10, **caractérisée en ce que** dans le poste de nettoyage intensif (5) sont prévus au moins deux parcours de nettoyage intensif (11a, 11b) parallèles et de longueur différente.
